# EUROPÄISCHE PATENTSCHRIFT

(11) **EP 1 619 335 B1**
(45) Veröffentlichungstag und Bekanntmachung des Hinweises auf die Patenterteilung: **23.06.2010**
(21) Anmeldenummer: 05014167.0
(22) Anmeldetag: 30.06.2005
(51) Int. Cl.: E05D 7/04

(54) **Justierbares Band für Fenster, Türen und dergleichen**
Adjustable hinge for doors, windows or similar
Charnière réglable pour portes, fenêtres ou similaires

(30) Priorität: 22.07.2004 DE 202004011541 U
(43) Veröffentlichungstag der Anmeldung: 25.01.2006
(73) Patentinhaber: Dr. Hahn GmbH & Co. KG, D-41189 Mönchengladbach (DE)
(72) Erfinder: Palmowsky, Hans-Jürgen, 41836 Hückelhoven (DE)
(74) Vertreter: Kluin, Jörg-Eden

(56) Entgegenhaltungen:
- EP-A- 1 108 842
- DE-U1- 9 300 931

## Beschreibung

Die Erfindung betrifft ein justierbares Band, insbesondere zur Montage an Hohlprofilen, mit einem an einem Rahmen befestigbaren Rahmenbandteil, mit einem an einem Flügel befestigbaren Flügelbandteil, wobei der Flügel- und/oder der Rahmenbandteil mehrteilig ausgebildet sind, derart, dass der Bandteil ein an dem Rahmen oder Flügel befestigbares Befestigungsteil und ein die schamiergelenkige Verbindung zu dem anderen Bandteil herstellendes Scharnierteil umfasst, wobei das Scharnierteil einen Führungsschenkel umfasst, der in einer Führungskammer, die in dem Befestigungsteil vorgesehen ist, in Justierrichtung verlagerbar führend aufgenommen ist, wobei der Führungsschenkel eine quer zur Justierrichtung verlaufende Nut umfasst, wobei in dem Befestigungsteil ein quer zur Justierrichtung verlagerbares Verstellelement gelagert ist, welches mit der Nut in Eingriff steht und wobei das Befestigungsteil eine sich parallel zur Schamierachse erstreckende Aufnahme umfasst.

Ein derartiges Band ist aus der DE 93 00 931 U1 bekannt.

Hohlprofile kommen im modernen Tür- und Fensterbau vielfach zum Einsatz. Sie sind meist aus Aluminiumlegierungen hergestellt.

Um einen Flügel in dem dazugehörigen Rahmen justieren zu können, ist es beispielsweise aus der DE 40 07 364 C2 bekannt, einen Bandteil in ein Scharnierteil und ein Befestigungsteil zweizuteilen und die Teile in einer zur Scharnierachse des Bandes senkrechten Richtung verlagerbar aneinander anzubringen, wobei eine Führung gegen Bewegungen der beiden Teile relativ zueinander außerhalb der Justierrichtung durch Eingriff von im Querschnitt viereckigen Bolzen in Langlöcher bewirkt wird.

Bei dem aus der DE 93 00 931 U1 bekannten Band ist das Verstellelement als Kulissenstein ausgebildet, der ein Innengewinde umfasst, welches auf einem korrespondierenden Außengewinde einer Stellschraube sitzt, welche in axialer Richtung unverschiebbar in einer wannenförmigen Vertiefung in dem Befestigungsteil gelagert ist.

Der Erfindung liegt daher die Aufgabe zugrunde, ein aus der DE 93 00 931 U1 bekanntes Band weiterzuentwickeln.

Diese Aufgabe wird durch das in Anspruch 1 wiedergegebene Band gelöst.

Dadurch, das das Scharnierteil einen Führungsschenkel umfasst, der in einer Führungskammer, die in dem Befestigungsteil vorgesehen ist, in Justierrichtung verlagerbar führend aufgenommen ist, findet eine Führung in Verstellrichtung relativ zueinander verlagerbarer Bauteile großflächig statt. Hierdurch wird einerseits die Führungsfunktion verbessert, andererseits sind durch die Großflächigkeit die durch die Haltekräfte in das Material pro Flächeneinheit eingeleiteten Kräfte reduziert, wodurch das erfindungsgemäße Band auch für schwere Flügel, wie Feuerschutztüren und dergleichen, geeignet ist.

Um die Verstellung in Justierrichtung zwischen dem Scharnierteil und dem Befestigungsteil vornehmen zu können, ist in dem Führungsschenkel eine schräg zur Justierrichtung verlaufende Nut vorgesehen.

Ferner umfasst das erfindungsgemäße Band ein in dem Befestigungsteil quer zur Verstellrichtung verlagerbares Verstellelement, welches mit der Nut in Eingriff steht. Eine Verlagerung des Verstellelements führt durch die zu dessen Verstellrichtung schräg verlaufende Nut dazu, dass der Führungsschenkel und mit ihm das Scharnierteil in Justierrichtung zwangsverlagert wird.

Erfindungsgemäß sind zur Bewirkung der Verlagerung des Verstellelements an den Enden der Aufnahme Innengewinde vorgesehen, in die auf das Verstellelement wirkende Madenschrauben eingedreht sind. Durch diese Maßnahme kann auf einfache Weise das Verstellelement und damit das Scharnierteil in die gewünschte Position gebracht und durch Einklemmen zwischen den beiden Madenschrauben in dieser fixiert werden

Das Befestigungsteil umfasst eine sich parallel zur Schamierachse erstreckende Aufnahme, entlang welcher das Verstellelement verlagert werden kann.

Bei einer bevorzugten Ausführungsform des erfindungsgemäßen Bandes ist das Verstellelement stabförmig ausgebildet und weist einen seitlichen Fortsatz auf, der in die Nut in dem Führungsschenkel eingreift.

Ist die gewünschte Justierung des Flügels in dem Rahmen erfolgt, kann eine zusätzliche Sicherung dieser Justierstellung erfolgen, wenn - wie besonders bevorzugt - in die Führungskammer mündende Gewindebohrungen vorgesehen sind, in die Fixierschrauben eindrehbar sind, die mit dem Befestigungsschenkel klemmend in Anlage bringbar sind.

Eine besonders wirksame Klemmung kann erzielt werden, wenn Fixierschrauben auf die parallel zur Justierrichtung verlaufenden Schmalseiten des Führungsschenkels wirken.

In der Zeichnung ist ein Ausführungsbeispiel eines erfindungsgemäßen Bandes dargestellt. Es zeigen:
- Fig. 1: ein erfindungsgemäßes Band in einer perspektivischen Ansicht von schräg vorn, wobei das Befestigungsteil des Flügelbandteils teilgeschnitten darge- stellt ist;
- Fig. 2: das Befestigungsteil in einer perspektivischen Einzeldarstellung gemäß Fig. 1 von vorn;
- Fig. 3: dasselbe Befestigungsteil in einer Ansicht gemäß Fig. 2 von hinten;
- Fig. 4: das Scharnierteil des Bandteils in einer perspektivischen Einzeldarstellung sowie
- Fig. 5: das Verstellelement in einer perspektivischen Einzeldarstellung.

Das in der Zeichnung als Ganzes mit 100 bezeichnete Band umfaßt einen Flügelbandteil 1 und einen Rahmenbandteil 2. Die Bandteile 1 und 2 sind in bekannter und hier nicht näher erläuterter Weise um die Schamierachse verschwenkbar miteinander verbunden.

Im folgenden soll lediglich auf die Ausgestaltung des Flügelbandteils 1 eingegangen werden. Es versteht sich, dass auch der Rahmenbandteil 2 oder auch nur der Rahmenbandteil 2 in entsprechender Weise ausgestaltet sein können.

Der Flügelbandteil 1 umfasst ein Scharnierteil 3, welches eine Ausnehmung 4 zur Aufnahme eines in der Zeichnung nicht dargestellten, die Schamierachse definierenden Bandbolzens aufweist (siehe auch Fig. 4).

Das Scharnierteil 3 umfasst einen Führungsschenkel 5, der über eine Abwinklung 6 einstückig mit dem die Ausnehmung 4 enthaltenden Teil des Scharnierteils 3 verbunden ist.

Der Führungsschenkel 5 weist eine im wesentlichen plattenförmige Gestalt auf. Er ist mit seinen Flachseiten 7, 8 und seinen zur Justierrichtung parallel verlaufenden Schmalseiten 9, 10 führend in einer Führungskammer 11 gelagert, die in einem Befestigungsteil 12 des Flügelbandteils vorgesehen ist.

Der Führungsschenkel 5 weist auf seiner in den Fig. 1 und 4 dem Betrachter zugewandten Flachseite 5 eine Nut 13 auf. In diese Nut 13 greift ein an einem im wesentlichen stabförmigen Verstellelement 14 vorgesehener Vorsprung 15 (siehe Fig. 5) ein. Das Verstellelement 14 ist in einer hierfür vorgesehenen Aufnahme 16, die sich parallel zur Schamierachse erstreckt, in dem Befestigungsteil 12 in Längsrichtung der Aufnahme 1 verschiebbar gelagert.

Der Verschiebung und Fixierung des Verstellelements 14 dienen an beiden Endbereichen der Aufnahme 16 vorgesehene Innengewinde 17, 18 in die Madenschrauben eindrehbar sind, die auf die beiden Enden des Verstellelements 14 wirken.

Wie insbesondere aus Fig. 1 sinnfällig wird, wird durch Drehen von in die Innengewinde 17, 18 eingedrehte Madenschrauben 19, 20 eine Verlagerung des Verstellelements 14 in Längsrichtung der Aufnahme und eine Fixierung desselben in einer gewünschten Stellung erfolgen. Letzteres, indem die während der Verstellung unbelastete Madenschraube gegen die zugewandte Schmalseite des Führungsschenkels 5 gedreht wird.

Zwecks zusätzlicher Sicherung des Führungsschenkels 5 nach Erreichen der gewünschten Justierstellung sind von den Schmalseiten her in die Führungskammer 11 mündende Gewindebohrungen 21, 22 vorgesehen, in die Fixierungsschrauben 24, 25 eindrehbar sind, die jeweils mit einer Schmalseite 9, 10 des Führungsschenkels 5 in Anlage bringbar sind und den Führungsschenkel 5 somit zwischen sich einklemmen.

Das Befestigungsteil 12 weist des weiteren eine Befestigungsstruktur 23 auf, die in ihrer Ausgestaltung an den Flügel, an dem die Befestigung des Bandes erfolgen soll, angepasst ist. Auf die Befestigungsstruktur 23 soll im Rahmen dieser Beschreibung nicht eingegangen werden, da sie für die Funktionsweise des Bandes zum Zwecke der Justierbarkeit unerheblich ist.

### Bezugszeichenliste

- 100: Band
- 1: Flügelbandteil
- 2: Rahmenbandteil
- 3: Scharnierteil
- 4: Ausnehmung
- 5: Führungsschenkel
- 6: Abwinklung
- 7, 8: Flachseiten
- 9, 10: Schmalseiten
- 11: Führungskammer
- 12: Befestigungsteil
- 13: Nut
- 14: Verstellelement
- 15: Vorsprung
- 16: Aufnahme
- 17, 18: Innengewinde
- 19,20: Madenschrauben
- 21,22: Gewindebohrungen
- 23: Befestigungsstruktur
- 24, 25: Fixierungsschrauben

## Patentansprüche

1. Justierbares Band,
mit einem an einem Rahmen befestigbaren Rahmenbandteil (2),
mit einem an einem Flügel befestigbaren Flügelbandteil (1),
wobei der Flügel- und/oder der Rahmenbandteil (1, 2) mehrteilig ausgebildet sind, derart, dass der Bandteil ein an dem Rahmen oder Flügel befestigbares Befestigungsteil (12) und ein die scharniergelenkige Verbindung zu dem anderen Bandteil herstellendes Scharnierteil (3) umfasst,
wobei das Scharnierteil (3) einen Führungsschenkel (5) umfasst, der in einer Führungskammer (11), die in dem Befestigungsteil (12) vorgesehen ist, in Justierrichtung verlagerbar führend aufgenommen ist,
wobei der Führungsschenkel (5) eine schräg zur Justierrichtung verlaufende Nut (13) umfasst,
wobei in einer Aufnahme (16) des Befestigungsteils (12) ein quer zur Justierrichtung und in Längsrichtung der Aufnahme (16) verschiebbar gelagertes Verstellelement (14) vorgesehen ist, welches mit der Nut (13) in Eingriff steht und wobei die Aufnahme (16) sich parallel zur Schamierachse erstreckt,
**dadurch gekennzeichnet,**
**dass** die Enden der Aufnahme Innengewinde (17, 18) aufweisen, in die auf das Verstellelement (14) wirkende Madenschrauben (19, 20) eingedreht sind.

2. Band nach Anspruch 1, **dadurch gekennzeichnet, dass** das Verstellelement (14) etwa stabförmig ausgebildet ist und einen seitlichen Vorsprung (15) umfasst, der in die Nut (13) eingreift.

3. Band nach Anspruch 1 oder 2, **dadurch gekennzeichnet, dass** in die Führungskammer (11) mündende Gewindebohrungen (21, 22) vorgesehen sind, in die Fixierungsschrauben (24, 25) eindrehbar sind, die mit dem Führungsschenkel (5) zum Zwecke dessen Klemmung in Anlage bringbar sind.

4. Band nach Anspruch 3, **dadurch gekennzeichnet, dass** die Fixierungsschrauben (24, 25) auf die parallel zur Justierrichtung verlaufenden Schmalseiten (9, 10) des Führungsschenkels (5) wirken.

## Claims

1. Adjustable hinge,
with a frame hinge part (2) fastenable to a frame,
with a wing hinge part (1) fastenable to a wing, wherein the wing hinge part and/or the frame hinge part (1, 2) is/are of multi-part design in such a manner that the hinge part comprises a fastening part (12) fastenable to the frame or wing, and a hinged joint part (3) producing the hinged connection to the other hinge part,
wherein the hinged joint part (3) comprises a guide limb (5) which is received in a guide chamber (11), which is provided in the fastening part (12), in a manner such that it is displaceable in a guiding manner in the direction of adjustment,
wherein the guide limb (5) comprises a groove (13) running obliquely with respect to the direction of adjustment,
wherein an adjusting element (14) is provided in a receptacle (16) in the fastening part (12), said adjusting element being mounted movably transversely with respect to the direction of adjustment and in the longitudinal direction of the receptacle (16) and being in engagement with the groove (13), and
wherein the receptacle (16) extends parallel to the hinged joint axis,
**characterized in that** the ends of the receptacle have internal threads (17, 18) into which grub screws (19, 20) acting on the adjusting element (14) are screwed.

2. Hinge according to Claim 1, **characterized in that** the adjusting element (14) is of approximately rod-shaped design and comprises a lateral projection (15) which engages in the groove (13).

3. Hinge according to Claim 1 or 2, **characterized in that** threaded bores (21, 22) which open into the guide chamber (11) are provided, and fixing screws (24, 25) which can be brought into contact with the guide limb (5) for the purpose of clamping the same are screwable into said threaded bores.

4. Hinge according to Claim 3, **characterized in that** the fixing screws (24, 25) act on the narrow sides (9, 10) of the guide limb (5), the narrow sides running parallel to the direction of adjustment.

## Revendications

1. Penture ajustable,
avec une partie de penture de châssis (2) pouvant être fixée à un châssis,
avec une partie de penture de battant (1) pouvant être fixée à un battant,
les parties de penture de battant et/ou de châssis (1, 2) étant réalisées en plusieurs parties, de telle sorte que la partie de penture comprenne une partie de fixation (12) pouvant être fixée au châssis ou au battant, et une partie de charnière (3) réalisant la connexion articulée par charnière à l'autre partie de penture,
la partie de charnière (3) comprenant une branche de guidage (5) qui est reçue dans une chambre de guidage (11) qui est prévue dans la partie de fixation (12), de manière déplaçable en effectuant le guidage dans la direction d'ajustement,
la branche de guidage (5) comprenant une rainure (13) s'étendant obliquement par rapport à la direction d'ajustement,
un élément de réglage (14) prévu dans un logement (16) de la partie de fixation étant monté de manière déplaçable transversalement à la direction d'ajustement et dans la direction longitudinale du logement (16) et étant en prise avec la rainure (13) et le logement (16) s'étendant parallèlement à l'axe de charnière,
**caractérisée en ce que**
les extrémités du logement présentent des filetages internes (17, 18) dans lesquels sont vissées des vis sans tête (19, 20) agissant sur l'élément de réglage (14).

2. Penture selon la revendication 1, **caractérisée en ce que** l'élément de réglage (14) est réalisé approximativement en forme de barre et comprend une saillie latérale (15), qui vient en prise dans la rainure (13).

3. Penture selon la revendication 1 ou 2, **caractérisée en ce que** des alésages filetés (21, 22) débouchant dans la chambre de guidage (11) sont prévus, dans lesquels peuvent être vissées des vis de fixation (24, 25), qui peuvent être amenées en contact avec la branche de guidage (5) en vue de son serrage.

4. Penture selon la revendication 3, **caractérisée en ce que** les vis de fixation (24, 25) agissent sur les petits côtés (9, 10) de la branche de guidage (5) qui s'étendent parallèlement à la direction d'ajustage.
